# EUROPÄISCHE PATENTSCHRIFT

(11) **EP 0 879 074 B1**
(45) Veröffentlichungstag und Bekanntmachung des Hinweises auf die Patenterteilung: **10.10.2001**
(21) Anmeldenummer: 97902228.2
(22) Anmeldetag: 25.01.1997
(51) Int. Cl.: A63H 3/46

(54) **GELENK**
JOINT
ARTICULATION

(30) Priorität: 10.02.1996 DE 29602347 U
(43) Veröffentlichungstag der Anmeldung: 25.11.1998
(73) Patentinhaber: Himstedt, Annette, 33100 Paderborn (DE)
(72) Erfinder: Himstedt, Annette, 33100 Paderborn (DE)
(74) Vertreter: Weiss, Peter, Dr. rer. nat.
(86) Internationale Anmeldenummer: EP9700345
(87) Internationale Veröffentlichungsnummer: WO9728868

(56) Entgegenhaltungen:
- DE-A- 4 037 962
- GB-A- 1 372 947
- US-A- 2 649 806
- US-A- 5 380 233

## Beschreibung

Die Erfindung betrifft einen Puppentorus mit zumindest einem Gelenk zum Festlegen von bewegbaren Elementen, insbesondere von Puppenarmen an einem Oberteil, wobei ein Drehteil des Gelenks in den Puppentorus, insbesondere das Oberteil, und ein Einsatzdrehteil des Gelenks in das bewegbare Element, insbesondere den Puppenarm, eingesetzt und beide Drehteile gelenkartig miteinander verbunden sind.

Puppen sind in vielfältiger Form und Ausführung bekannt. Im vorliegenden Fall handelt es sich vor allem um äußerst hochwertige Puppen, welche nicht nur vom Design sondern auch vom verwendeten Material her außerordentlich wertvoll sind. Diese Puppen sollen so lebensecht wie möglich sein, wobei sie zum Teil eine Größe aufweisen, die der eigentlichen Lebensgröße entspricht. Jeder Puppentyp wird nur in einer geringen Anzahl gefertigt und besteht meist aus einem besonderen, körpernahen Kunststoff, wie einem Vinyl. Sie werden in speziellen Formen druckgeformt.

Für die Verbindung der einzelnen bewegbaren Elemente, wie Kopf, Arme und Beine sind Kupplungsteile (EP-A-0 087 567 oder GB-A-1 372 947) bekannt, die jedoch lediglich eine Drehung der bewegbaren Elemente zulassen. Hierdurch fehlt eine lebensechte Darstellung.

Aus der DE-OS 40 37 962 ist ein weiteres Verbindungsstück bekannt, welches aus einem textilen Werkstoff besteht, das mit Füllstoff gefüllt wird. Dadurch läßt sich zwar jedes Glied einer Puppe in eine lebensechte Stellung bringen, diese kann jedoch nicht ohne Unterstützung eingehalten werden.

Aus der US-A-2 649 806 sind Glieder für Puppen bekannt, welche in einem Puppenhaus integriert sind. Hierbei wirken scheibenförmige Elemente zusammen, die in Schlitzen eines Körperteiles drehen und durch entsprechende Rastungen in vorbestimmten Lagen festgelegt werden können.

Ein Puppenhaus des im oberbegriff des Auspruches 1 beschriebenen Art ist aus der US-A-5 380 233 bekannt. Auch hierbei werden die entsprechenden Drehteile durch Rastungen in entsprechenden Lagen festgelegt. Die Anzahl dieser Lagen ist damit begrenzt.

Aufgabe der vorliegenden Erfindung ist es, daß bewegbare Elemente der Puppe dauerhaft in eine gewünschte Position gebracht werden können, die möglichst lebensecht ist.

Zur Lösung dieser Aufgabe führt, dass das Drehteil einen Drehkonus und/oder das Einsatzdrehteil einen Konus zwischen jeweils zwei Scheiben aufweist.

Dieses erfindungsgemäße Gelenk gestattet eine weitaus größere Positionsmöglichkeit der bewegbaren Elemente von Puppen. Jede lebensechte Position ist erreichbar.

Bevorzugt besteht die gelenkartige Verbindung der beiden Drehteile aus einem Gabelgelenk, wobei an einem Drehteil zwei Laschen vorgesehen sind, die einen Schlitz ausbilden, in dem eine Zunge des Einsatzteils eingreift. Laschen und Zungen sind über einen Stift oder eine Hülse miteinander verbunden, wobei diese Hülse in entsprechende Bohrungen in den Laschen bzw. der Zunge eingesetzt wird. Danach erfolgt beidends ein Aufweiten der Hülsenenden, sodaß die Laschen und die Zungen miteinander verspannt werden. Hierdurch ergibt sich eine Reibung zwischen Zunge und Laschen, sodaß zum Verstellen der Arme diese Reibung überwunden werden muß. Dies gewährleistet, daß Arme in einer gewünschten Position verbleiben.

Auf die Laschen folgt eine Scheibe, darauf ein Ring, darauf ein Drehkonus, an den dann eine Innenscheibe anschließt. Alle Elemente haben einen aufeinander abgestimmten Durchmesser, wobei der Durchmesser der Scheibe am größten ist. Es folgt dann der Durchmesser des Ringes und dann der Durchmesser der Innenscheibe. Der Drehkonus hat den geringsten Durchmesser, da er in Gebrauchslage in einem Einsatzloch des Puppentorus sitzt. Hierbei ist das Einsatzloch so ausgebildet, daß es ebenfalls wieder reibschlüssig den Drehkonus umgibt, sodaß zum Verdrehen mit Kraft diese Reibung überwunden werden muß. Die Reibschlüssigkeit trägt damit ebenfalls zur bleibenden Positionierung der bewegbaren Elemente bei.

Ebenso schließt an die Zunge eine Scheibe, an diese ein Konus und an diese eine Innenscheibe an. Die Scheibe weist einen größeren Durchmesser auf als die Innenscheibe, da sie von außen dem bewegbaren Element anliegt. Der Konus sitzt in einem Einsatzloch in dem bewegbaren Element und wird dort ebenfalls, wie oben beschrieben, reibschlüssig gehalten.

Auf die Laschen folgt eine Scheibe, darauf ein Ring, darauf ein Drehkonus, an den dann eine Innenscheibe anschließt. Alle Elemente haben einen aufeinander abgestimmten Durchmesser, wobei der Durchmesser der Scheibe am größten ist. Es folgt dann der Durchmesser des Ringes und dann der Durchmesser der Innenscheibe. Der Drehkonus hat den geringsten Durchmesser, da er in Gebrauchslage in einem Einsatzloch des Puppentorus sitzt. Hierbei ist das Einsatzloch so ausgebildet, daß es ebenfalls wieder reibschlüssig den Drehkonus umgibt, sodaß zum Verdrehen mit Kraft diese Reibung überwunden werden muß. Die Reibschlüssigkeit trägt damit ebenfalls zur bleibenden Positionierung der bewegbaren Elemente bei.

Ebenso schließt an die Zunge eine Scheibe, an diese ein Konus und an diese eine Innenscheibe an. Die Scheibe weist einen größeren Durchmesser auf als die Innenscheibe, da sie von außen dem bewegbaren Element anliegt. Der Konus sitzt in einem Einsatzloch in dem bewegbaren Element und wird dort ebenfalls, wie oben beschrieben, reibschlüssig gehalten.

Drehteil und Einsatzdrehteil sind bevorzugt jeweils einstückig aus Kunststoff hergestellt. Zum Einsetzen in den Puppentorus bzw. in das bewegbare Element wird zumindest der Bereich um das jeweilige Einsatzloch erwärmt, wodurch der Kunststoff weich gemacht wird.

Das erfindungsgemäße Gelenk bietet sich vor allem zur Verbindung der Puppenarme mit einem Oberteil an. Genauso ist es aber auch verwendbar für die Verbindung von Beinen oder Beinteilen mit dem Puppentorus und ebenso auch, was aber in selteneren Fällen passieren dürfte, für einen Kopf, sodaß hier nicht nur ein Drehen des Kopfes, sondern auch ein Nicken möglich wäre.

In einem bevorzugten Ausführungsbeispiel wird das Gelenk in Gebrauchslage von einer textilen Hülle überdeckt. Diese soll, wie in der DE-OS 40 37 962 beschrieben, festgelegt. werden, indem Bänder in entsprechende Ringnuten des bewegbaren Elementes bzw. des Puppentorus eingreifen.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Figur 1 eine Draufsicht auf einen Teil eines Puppentorus;
Figur 2 eine Draufsicht auf ein erfindungsgemäßes Gelenk;
Figur 3 eine Draufsicht auf das Gelenk gemäß Figur 2 um 90° gedreht.

In Figur 1 ist von einem Puppentorus ein Oberteil 1 gezeigt, an dem über jeweils ein Gelenk 2.1 und 2.2 ein Arm 3.1 und 3.2 festgelegt ist.

Das Gelenk 2 besteht gemäß den Figuren 2 und 3 aus zwei Teilen. Ein Drehteil 4 dient zum Einsetzen in einen Oberarmstumpf 5 des Oberteils 1, während ein Einsatzdrehteil 6 in einen Oberarm 7 eingesetzt wird. Drehteil 4 und Einsatzdrehteil 6 sind gabelgelenkartig miteinander verbunden. Im vorliegenden Ausführungsbeispiel bilden zwei Laschen 8.1 und 8.2 einen Schlitz 9, in den eine Zunge 10 des Einsatzdrehteiles 6 eingreift.. Die Laschen 8.1 und 8.2 sowie die Zunge 10 sind über einen Stift 11 miteinander verbunden, der eine Drehachse bildet. Bevorzugt ist der Stift 11 noch beidends aufgeweitet, sodaß er in den entsprechenden Bohrungen in den Laschen 8.1 und 8.2 sowie in der Zunge 10 gehalten ist. Ferner werden durch die beidseitigen Aufweitungen die Elemente des Gabelgelenkes so gegeneinander verspannt, daß die Zunge 10 in dem Schlitz 9 schwer drehbar gehalten ist. Dies gewährleistet, daß ein Arm 3.1 und 3.2 nicht ohne weiteres aus einer gewünschten Lage fallen kann.

Anstelle des Stiftes 11 kann auch eine Hülse vorgesehen sein, deren Enden jeweils nach dem Einsetzen aufgeweitet sind.

An die Zunge 10 schließt sich eine Scheibe 12 an, welche über einen Konus 13 mit einer Innenscheibe 14 verbunden ist. Scheibe 12 weist einen Durchmesser d₁ auf, der etwas größer als der Durchmesser d₂ der Innenscheibe ist.

Auch an die Laschen 8.1 und 8.2 schließt eine Abstützung 15 an, die aus einer Scheibe 16 und einem Ring 17 besteht. Auf den Ring 17 folgt ein Drehkonus 18 und auf diesen wiederum eine Innenscheibe 19. Ein Durchmesser d₃ der Scheibe 16 ist größer als ein Durchmesser d₄ des Ringes 17. Dieser ist wiederum größer als ein Druchmesser d₅ der Innenscheibe 19.

Die Funktionsweise der vorliegenden Erfindung ist folgende:

Drehteil 4 und Einsatzdrehteil 6 sind bevorzugt einstückig aus Kunststoff hergestellt und über den Stift 11 bzw. die oben erwähnte Metallhülse miteinander gabelgelenkartig verbunden. Zum Einsetzen der Drehteile 4 bzw. Einsatzdrehteile 6 in den jeweiligen Oberarmstumpf 5 bzw. den Oberarm 7 werden Oberarmstumpf 5 bzw. Oberarm 7 vor allem im Bereich eines nicht näher gezeigten Einsatzloches weichgemacht. Hierdurch kann die jeweilige Innenscheibe 14 bzw. 19 besser in das Einsatzloch eingeschoben werden, sodaß in diesem Einsatzlöch danach der jeweilige Konus 13 bzw. Drehkonus 18 sitzt. Dabei ist ein Durchmesser des Einsatzloches so gewählt, daß sich ein Rand des Einsatzloches dem Konus 13 bzw. Drehkonus 18 eng anschmiegt, sodaß das jeweilige Drehteil 4 bzw. Einsatzdrehteil 6 schwer drehbar in dem Einsatzloch sitzt. Auch hierdurch wird eine unbeabsichtigte Bewegung der Arme 3.1 bzw. 3.2 vermieden.

Während in den Oberarm 7 eine Ringnut 20 eingeformt ist, bildet der Oberarmstumpf 5, der Ring 17 und die Scheibe 16 eine weitere Ringnut 21, wobei in den Ringnuten 20 und 21 ein Band als Bestandteil einer nicht näher gezeigten textilen Hülle festgelegt werden kann, welche das Gelenk 2 umhüllt. Eine derartige Hülle ist in der DE-OS 40 37 962 beschrieben, wobei hier ausdrücklich auf diese Schrift Bezug genommen wird. Anstelle oder zusätzlich zu dem dort beschriebenen Füllstoff ist im vorliegenden Fall das Gelenk 2 vorgesehen.

## Patentansprüche

1. Puppentorus mit zumindest einem Gelenk zum Festlegen von bewegbaren Elementen, insbesondere von Puppenarmen (3.1, 3.2) an einem Oberteil (1), wobei ein Drehteil (4) des Gelenks (2) in den Puppentorus, insbesondere das Oberteil (1), und ein Einsatzdrehteil (6) des Gelenks (2) in das bewegbare Element, insbesondere den Puppenarm (3.1, 3.2), einsetzbar und beide Drehteile (4, 6) gelenkartig miteinander verbunden sind,
**dadurch gekennzeichnet,**
**dass** das Drehteil (4) einen Drehkonus (18) und/oder das Einsatzdrehteil (6) einen Konus (13) zwischen jeweils zwei Scheiben (16, 19 bzw. 12, 14) aufweist.

2. Puppentorus nach Anspruch 1, **dadurch gekennzeichnet, dass** bei dem Drehteil (4) zwischen der Scheibe (16) und dem Drehkonus (18) noch ein Ring (17) vorgesehen ist.

3. Puppentorus nach Anspruch 2, **dadurch gekennzeichnet, daß** ein Durchmesser (d₃) der Scheibe (16) größer ist, als ein Durchmesser (d₄) des Rings (17) und dieser größer ist, als ein Durchmesser (d₅) der Innenscheibe (19).

4. Puppentorus nach Anspruch 3, **dadurch gekennzeichnet, daß** Scheibe (16), Ring. (17) und ein Teil des Puppentorus zusammen eine Ringnut (21) ausbilden.

5. Puppentorus nach Anspruch 1, **dadurch gekennzeichnet, daß** ein Durchmesser (d₁) der Scheibe (12) größer ist, als ein Durchmesser (d₂) der Innenscheibe (14).

6. Gelenk nach wenigstens einem der Ansprüche 1-5, **dadurch gekennzeichnet, daß** Drehteil (4) und Einsatzdrehteil (6) jeweils einstückig aus.Kunststoff hergestellt sind.

7. Gelenk nach wenigstens einem der Ansprüche 1-6, **dadurch gekennzeichnet, daß** Konus (13) und Drehkonus (18) reibschlüssig und drehschwer in einem Einsatzloch im Puppentorus bzw. in dem bewegbaren Element sitzen.

8. Gelenk nach wenigstens einem der Ansprüche 1 bis 7, **dadurch gekennzeichnet, daß** die gelenkartige Verbindung der beiden Drehteile (4, 6) ein Gabelgelenk ist.

9. Gelenk nach Anspruch 8, **dadurch gekennzeichnet, daß** das Drehteil (4) zwei Laschen (8.1, 8.2) aufweist, welche einen Schlitz (9) ausbilden, in den eine Zunge (10) eingreift.

10. Gelenk nach Anspruch 9, **dadurch gekennzeichnet, daß** Laschen (8.1, 8.2) und Zunge (10) von einem Stift (11) oder einer Hülse durchsetzt sind, welcher bzw. welche eine Drehachse bildet.

11. Gelenk nach Anspruch 10, **dadurch gekennzeichnet, daß** der Stift (11) bzw. die Hülse beidends aufgeweitet ist.

## Claims

1. Doll's torus, having at least one joint for securing displaceable elements, more especially doll's arms (3.1, 3.2), to an upper part (1), wherein a rotational part (4) of the joint (2) is insertable into the doll's torus, more especially the upper part (1), and an insert rotational part (6) of the joint (2) is insertable into the displaceable element, more especially the doll's arm (3.1, 3.2), and both rotational parts (4, 6) are interconnected in a joint-like manner, **characterised in that** the rotational part (4) has a rotational cone (18) and/or the insert rotational part (6) has a cone (13) between every two discs (16, 19 or 12, 14 respectively).

2. Doll's torus according to claim 1, **characterised in that** a ring (17) is also provided in the rotational part (4) between the disc (16) and the rotational cone (18).

3. Doll's torus according to claim 2, **characterised in that** a diameter (d₃) of the disc (16) is greater than a diameter (d₄) of the ring (17), and the latter is greater than a diameter (d₅) of the internal disc (19).

4. Doll's torus according to claim 3, **characterised in that** disc (16), ring (17) and a part of the doll's torus together form an annular groove (21).

5. Doll's torus according to claim 1, **characterised in that** a diameter (d₁) of the disc (12) is greater than a diameter (d₂) of the internal disc (14).

6. Joint according to at least one of claims 1 - 5, **characterised in that** rotational part (4) and insert rotational part (6) are each integrally produced from plastics material.

7. Joint according to at least one of claims 1 - 6, **characterised in that** cone (13) and rotational cone (18) sit in a frictionally engaged and difficult-to-rotate manner in an insert hole in the doll's torus or respectively in the displaceable element.

8. Joint according to at least one of claims 1 to 7, **characterised in that** the joint-like connection of the two rotational parts (4, 6) is a bifurcated joint.

9. Joint according to claim 8, **characterised in that** the rotational part (4) has two lugs (8.1, 8.2), which form a slot (9) in which a projection (10) engages.

10. Joint according to claim 9, **characterised in that** lugs (8.1, 8.2) and projection (10) are traversed by a pin (11) or a sleeve, which forms a rotational axle.

11. Joint according to claim 10, **characterised in that** the pin (11) or respectively the sleeve is widened-out at both ends.

## Revendications

1. Articulation de mannequin comprenant au moins une articulation pour fixer un élément mobile, en particulier un bras (3.1, 3.2) sur une partie supérieure (1), articulation (2) dont une partie tournante (4) peut être insérée dans le mannequin en particulier dans la partie supérieure (1) tandis qu'une partie tournante insérable (6) de l'articulation (2) peut être insérée dans l'élément mobile, en particulier le bras (3.1, 3.2) du mannequin, ces deux parties tournantes (4, 6) étant articulées entre elles,
**caractérisée en ce que**
la partie tournante (4) présente un cône de rotation (18) et/ou la partie tournante insérable (6) un cône (13), chacun de ces cônes étant placé entre deux disques (16, 19 et 12, 14).

2. Articulation selon la revendication 1,
**caractérisée en ce que**
sur la partie tournante (4), entre le disque (16) et le cône de rotation (18), il est prévu encore une bague (17).

3. Articulation selon la revendication 2,
**caractérisée en ce que**
le diamètre (d₃) du disque (16) est plus grand que le diamètre (d₄) de la bague (17), lui-même plus grand que le diamètre (d₅) du disque interne (19).

4. Articulation selon la revendication 3,
**caractérisée en ce que**
le disque (16), la bague (17) et une partie de l'articulation de mannequin forment ensemble une gorge annulaire (21).

5. Articulation selon la revendication 1,
**caractérisée en ce que**
le diamètre (d₁) du disque (12) est plus grand que le diamètre (d₂) du disque interne (14).

6. Articulation selon au moins l'une des revendications 1 à 5,
**caractérisée en ce que**
la partie tournante (4) et la partie tournante insérable (6) sont chacune une pièce monobloc en matière plastique.

7. Articulation selon au moins l'une quelconque des revendications 1 à 6,
**caractérisée en ce que**
le cône (13) et le cône de rotation (18) sont montés avec maintien par friction et peuvent tourner difficilement dans un trou d'insertion de l'articulation de mannequin ou de l'élément mobile.

8. Articulation selon au moins l'une quelconque des revendications 1 à 7,
**caractérisée en ce que**
la liaison articulée des deux parties tournantes (4, 6) est une liaison à fourche.

9. Articulation selon la revendication 8,
**caractérisée en ce que**
la partie tournante (4) présente deux pattes (8.1, 8.2) formant une fente (9) dans laquelle est engagée une languette (10).

10. Articulation selon la revendication 9,
**caractérisée en ce que**
les pattes (8.1, 8.2) et la languette (10) sont traversées par une broche (11) ou une douille qui constitue un axe de rotation.

11. Articulation selon la revendication 10,
**caractérisée en ce que**
la broche (11) ou la douille présente une partie élargie à chacune de ses deux extrémités.
